# EUROPÄISCHE PATENTSCHRIFT

(11) **EP 4 458 216 B1**
(45) Veröffentlichungstag und Bekanntmachung des Hinweises auf die Patenterteilung: **18.02.2026**
(21) Anmeldenummer: 24168402.6
(22) Anmeldetag: 04.04.2024
(51) Int. Cl.: A47C 7/02

(54) **SITZKISSEN**
SEAT CUSHION
COUSSIN DE SIÈGE

(30) Priorität: 04.05.2023 DE 202023102421 U
(43) Veröffentlichungstag der Anmeldung: 06.11.2024
(73) Patentinhaber: Klein, Wiebke, 72639 Neuffen (DE)
(72) Erfinder: Klein, Wiebke, 72639 Neuffen (DE)
(74) Vertreter: Ruckh, Rainer Gerhard

(56) Entgegenhaltungen:
- EP-A1- 3 738 477
- GB-A- 2 480 073
- US-A1- 2021 227 980

## Beschreibung

Die Erfindung betrifft ein Sitzkissen.

Derartige Sitzkissen werden typischerweise auf die Sitzflächen von Sitzmöbeln aufgelegt, um den Sitzkomfort zu erhöhen.

Typischerweise werden derartige Sitzkissen als Auflagen für Stühle eingesetzt. Das Sitzkissen weist dann eine an die Sitzfläche des Stuhls angepasste Form derart auf, dass das Sitzkissen die gesamte Sitzfläche abdeckt. Das Sitzkissen weist dabei eine über dessen gesamte Fläche konstante Höhe auf, so dass mit dem Sitzkissen eine gleichförmige Polsterung erzielt wird.

Derartige Sitzkissen werden insbesondere für Stühle eingesetzt, die relativ harte Sitzflächen aufweisen. Das Sitzkissen sorgt dann für eine Polsterung, d.h. eine weiche Sitzauflage, die den Sitzkomfort erhöht.

Derartige Sitzkissen können auch als Zusatzauflage auf alle Sitzflächen eingesetzt werden, um einen besseren Sitzkomfort zu generieren.

Typische Anwendungsbeispiele sind Stühle, die aus Kunststoff, metallischen Werkstoffen und dergleichen bestehen, wobei auch die Sitzflächen aus diesen Werkstoffen bestehen und entsprechend hart sind.

Der Erfindung liegt die Aufgabe zugrunde ein Sitzkissen mit erweiterter Funktionalität bereitzustellen.

Die US 2021/0227980 A1 betrifft eine Kissenanordnung mit einem ersten und zweiten Kissen. Das erste Kissen ist u-förmig ausgebildet und weist eine durch zwei Schenkel begrenzte Öffnung auf. In diese Öffnung ist ein zweites Kissen einsetzbar.

Die EP 3 738 477 A1 betrifft ein Prostata-Sitzkissen umfassend eine U-förmige Sitzfläche, eine Aussparung, die in der u-förmigen Sitzfläche angeordnet ist und die die Prostata bzw. den Dammbereich eines darauf sitzenden Mannes entlastet sowie eine Bodenfläche, wobei die u-förmige Sitzfläche bezüglich der Bodenfläche keilförmig geneigt angeordnet ist.

Die GB 2480073 A betrifft ein aufblasbares lebensgroßes physiologisches Modell des menschlichen Körpers, welches das Skelett, Organe und anatomische Strukturen des Menschen zeigt.

Zur Lösung dieser Aufgabe sind die Merkmale des Anspruchs 1 vorgesehen. Vorteilhafte Ausführungsformen und zweckmäßige Weiterbildungen der Erfindung sind in den abhängigen Ansprüchen beschrieben.

Die Erfindung betrifft ein Sitzkissen, dessen Oberseite eine Sitzfläche ausbildet, und dessen Unterseite eine Auflagefläche zur Auflage auf einer Unterlage ausbildet, wobei eine an der Rückseite und der Oberseite des Sitzkissens ausmündende Aussparung vorhanden ist. Diese ist seitlich von zwei Schenkeln des Sitzkissens begrenzt. Die Höhe des Sitzkissens nimmt von dessen vorderem Rand zu dessen hinterem Rand kontinuierlich zu. Das Sitzkissen weist einen aus Schaumstoff bestehenden Kissenkörper au, der mit einem Überzug überzogen ist. Der Kissenkörper besteht aus mehreren übereinander angeordneten Schichten besteht, wobei die Härten der Schichten von unten nach oben abnehmend sind. Die unterste Schicht des Kissenkörpers ist keilförmig, die Schichtdicke der oberen Schicht ist konstant.

Die geometrischen Angaben Vorderseite, Rückseite, Oberseite und Unterseite des Sitzkissens sind in Bezug auf die Nutzung des Sitzkissens durch eine Person bezogen. Eine Person sitzt auf der Oberseite des Sitzkissens auf, wobei deren Beine über die Vorderseite des Sitzkissens überstehen.

Das erfindungsgemäße Sitzkissen wird generell auf eine Unterlage aufgelegt, die spezifisch von einem Sitzmöbel ausgebildet ist, wobei das Sitzmöbel besonders vorteilhaft von einem Stuhl gebildet ist.

Das erfindungsgemäße Sitzkissen wird dann auf die die Unterlage bildende Sitzfläche des Sitzmöbels so aufgelegt, dass der vordere Rand des Sitzkissens an dem vorderen Rand der Sitzfläche des Sitzmöbels liegt.

Das erfindungsgemäße Sitzkissen weist einen an dessen Rückseite und Oberseite ausmündende Aussparung auf, die seitlich von zwei Schenkeln des Sitzkissens begrenzt ist. Zudem ist das Sitzkissen derart ausgebildet, dass dessen Höhe vom vorderen Rand zum hinteren Rand hin kontinuierlich zunimmt.

Durch diese Merkmalskombination wird eine gesundheitsfördernde und therapeutische Wirkung für eine das Sitzkissen nutzende Person erzielt.

Bei bestimmungsgemäßem Gebrauch liegt das Sitzkissen auf der Sitzfläche eines Sitzmöbels, insbesondere eines Stuhls, Hockers oder dergleichen so auf, dass der vordere Rand des Sitzkissens am vorderen Rand der Sitzfläche liegt.

Dann liegt der Steißbereich einer auf dem Sitzkissen sitzenden Person im Bereich der Aussparung frei, wobei die Person mit dem Gesäß auf den Schenkeln des Sitzkissens sitzt. Durch die sich zum vorderen Rand verringernde Höhe des Sitzkissens sind die Oberschenkel der Person nach unten geneigt.

Dadurch dass der Steißbereich beim Sitzen auf dem Sitzkissen freiliegt, wird dieser nicht belastet.

In diesem Bereich liegende Nerven, insbesondere im Mastdarm und Steißbeinbereich liegende Nerven, werden dadurch beim Sitzen deutlich weniger enerviert und gereizt. Ebenso wird die Reizung des innervierten Periosts des Steiß- und Kreuzbeins gesenkt.

Durch die sich zum vorderen Rand des Sitzkissens verringernde Höhe des Sitzkissens sind die dort aufliegenden Oberschenkel der auf dem Sitzkissen sitzenden Person in Richtung vorderem Rand des Sitzkissens nach unten geneigt, was zu einer leichten Kippbewegung der Person nach vorne führt, wodurch der Steißbereich der Person weiter entlastet wird. Der Druck auf die Oberschenkel beim Sitzen nimmt ab.

Im Ergebnis wird für die auf dem Sitzkissen sitzende Person der Druck auf nervale Strukturen erheblich reduziert, wodurch die Gefahr von Reizungen der Nerven und neurogenen Entzündungen signifikant reduziert wird.

Derartige Reizungen des Nervensystems können zu Spannungen der Rückenmuskulatur und des Zwerchfells führen, zudem zu einer Verschlechterung der Durchblutung des gesamten Gewebes aufgrund anhaltender Kontraktionen beim Sitzen. Die daraus resultierenden Schmerzen begünstigen damit einhergehende Ausweichverhalten.

Derartige negative Effekte werden durch Nutzung des erfindungsgemäßen Sitzkissens vollständig oder zumindest weitgehend vermieden. Überraschenderweise hat es sich gezeigt, dass sich bei Nutzung des erfindungsgemäßen Sitzkissens diese gesundheitsfördernden Effekte unabhängig davon einstellen, ob die Person aufrecht sitzt oder nicht.

Durch die Vermeidung von Reizungen mit Hilfe des Sitzkissens und die daraus reduzierten Entzündungen des sympathischen Nervensystems stellen sich auch gesundheitsfördernde Sekundäreffekte ein, wie z.B. Reduzierungen von Sehstörungen oder Konzentrationsstörungen, Senkung des Stresslevels, Vermeidung von Depressionen und dergleichen. Dies beruht darauf, dass die sympathischen Nervenbahnen im Mastdarm bzw. Steißbereich unmittelbar mit Nervenbahnen im Rücken- und Nacken-, Kopfbereich in Wechselwirkung stehen, so dass sich Reizungen von Nervenbahnen im Steiß- bzw. Mastdarmbereich auf diese weiteren Nervenbahnen direkt auswirken.

Gemäß einer vorteilhaften Ausführungsform erstreckt sich die Aussparung über dessen gesamte Höhe.

Damit sind die Schenkel des Sitzkissens durch die Aussparung mittig getrennt.

Dabei sind vorteilhaft die Schenkel identisch ausgebildet, wobei weiter vorteilhaft das Sitzkissen eine zu einer in Längsrichtung des Sitzkissens verlaufenden Symmetrieebene spiegelsymmetrische Anordnung bildet.

Damit ist gewährleistet, dass ein beidseits der Aussparung gleichförmiger Sitz der Person auf den beiden Schenkeln erzielt wird.

Gemäß einer konstruktiv und ergonomisch günstigen Ausgestaltung ist dieses u-förmig ausgebildet.

Dabei weist das Sitzkissen eine u-förmige Außenkontur auf. Die Randkontur der Aussparung ist u-förmig.

Gemäß einer geometrisch vorteilhaften Ausführungsform weist dieses eine ebene Auflagefläche auf, wobei die Oberseite des Sitzkissens geneigt zur Auflagefläche verläuft.

Mit der Auflagefläche kann das Sitzkissen auf eine Sitzfläche eines Sitzmöbels, insbesondere eines Stuhls oder Hockers aufgelegt werden, die typischerweise selbst zumindest näherungsweise in einer Ebene verläuft. Damit liegt das Sitzkissen flächig auf der Sitzfläche des Sitzmöbels mit einem sicheren Halt auf. Durch die geneigt zur Auflagefläche verlaufende Oberseite wird eine Keilform des Sitzkissens derart erhalten, dass sich dessen Höhe kontinuierlich, vorzugsweise linear vom hinteren zum vorderen Rand hin verringert.

Gemäß einer vorteilhaften Dimensionierung des Sitzkissens liegt dessen Höhe im einstelligen cm-Bereich.

Die Fläche des Sitzkissens ist dabei vorteilhaft an die Größe der Sitzfläche eines Sitzmöbels, insbesondere eines Stuhls oder Hockers, angepasst.

Weiter vorteilhaft ist dessen Höhe im Bereich des hinteren Rands 30 - 60 %, insbesondere 40 - 50 % größer ist als dessen Höhe am vorderen Rand.

Damit ist die Neigung der Oberseite des Sitzkissens hinsichtlich der zu erzielenden gesundheitsfördernden, therapeutischen Wirkung optimiert.

Erfindungsgemäß weist das Sitzkissen einen aus Schaumstoff bestehenden Kissenkörper auf, der mit einem Überzug überzogen ist.

Der Überzug kann beispielsweise aus Leder oder einem textilen Material, insbesondere einem Gewebe bestehen.

Der Kissenkörper kann aus einem homogenen Schaumstoffkörper mit einer gleichförmigen Härte bestehen.

Erfindungsgemäß besteht der Kissenkörper aus mehreren übereinander angeordneten Schichten, wobei die Härten der Schichten von unten nach oben abnehmend sind.

Im einfachsten Fall weist der Kissenkörper zwei übereinanderliegende Schichten auf.

Die unterste Schicht ist keilförmig ausgebildet. Die unterste Schicht weist die größte Härte auf. Dadurch ist gewährleistet, dass die Keilform des Sitzkissens auch bei Aufsitzen einer Person erhalten bleibt. Die oberen Schichten, die vorteilhaft eine konstante Schichtdicke aufweisen, dienen überwiegend als nachgiebige Polsterschichten.

Gemäß einer vorteilhaften Weiterbildung der Erfindung ist das Sitzkissen mit Befestigungsmitteln wie z.B. Schrauben auf einer Sitzfläche eines Stuhls oder Hockers befestigt, so dass das Sitzkissen fest mit dem Stuhl oder Hocker verbunden ist und mit diesem eine Baueinheit bildet. Vorteilhafte Anwendungen sind Hocker, die in Arztpraxen, insbesondere Zahnarztpraxen eingesetzt werden. Ein derartiger Hocker kann insbesondere höhenverstellbar ausgebildet sein. Auch kann der Neigungswinkel dessen Sitzfläche verstellt werden.

Gemäß einer vorteilhaften Variante der Erfindung ist eine Demonstrations-Puppe in Gestalt eines menschlichen Körpers vorgesehen, auf deren Oberfläche der Verlauf von Nervenbahnen des menschlichen sympathischen Nervensystems dargestellt ist. Die Demonstrations-Puppe dient insbesondere zur Visualisierung der therapeutischen Funktionsweise des Sitzkissens.

Vorteilhaft ist diese Demonstrations-Puppe lebensgroß.

Natürlich kann die Demonstrations-Puppe auch in verschiedenen Größen hergestellt werden.

Auf dieser Demonstrations-Puppe sind die Verläufe von sympathischen Nervenbahnen visualisiert, vorteilhaft durch Aufdrucken oder sonstigen Farbauftrag. Damit wird die menschliche Nervenstruktur visualisiert, wodurch insbesondere Vernetzungen und Wechselwirkungen von Nervenbahnen visualisiert werden.

Anhand dieser Demonstrations-Puppe kann insbesondere die Funktionsweise des erfindungsgemäßen Sitzkissens, d.h. dessen Einfluss auf das menschliche Nervensystem erläutert werden.

Gemäß einer vorteilhaften Weiterbildung der Demonstrations-Puppe sind auf deren Oberfläche Klebepads vorhanden, an welchen Informationsträger fixierbar sind.

Durch Beschriftungen der Informationsträger können Nervenbahnen bezeichnet und erläutert werden.

Die Erfindung wird im Folgenden anhand der Zeichnungen erläutert. Es zeigen:
- Figur 1:: Perspektivische Darstellung eines Ausführungsbeispiels des erfindungsgemäßen Sitzkissens.
- Figur 2:: Draufsicht auf das Sitzkissen gemäß Figur 1.
- Figur 3:: Schnittdarstellung des Kissenkörpers des Sitzkissens gemäß den Figuren 1 und 2.
- Figur 4:: Darstellung einer Demonstrations-Puppe.

Die Figuren 1 und 2 zeigen ein Ausführungsbeispiel des erfindungsgemäßen Sitzkissens 1.

Das Sitzkissen 1 dient insbesondere zur Auflage auf einem Sitzmöbel, wie z.B. einem Stuhl oder Hocker. Hierzu wird das Sitzkissen 1 mit seiner eine Auflagefläche bildende ebene Unterseite 2a auf eine Sitzfläche des Sitzmöbels aufgelegt. Die Fläche des Sitzkissens ist an die Größe der Sitzfläche angepasst.

Das Sitzkissen 1 ist im vorliegenden Fall u-förmig ausgebildet. Generell weist das Sitzkissen 1 eine Aussparung 3 auf, die an der Rückseite (bezogen auf die Sitzposition einer Person auf dem Sitzkissen1) des Sitzkissens 1 ausmündet.

Diese Aussparung 3 mündet in jedem Fall an der Oberseite 2b des Sitzkissens 1 aus. Im vorliegenden Fall erstreckt sich die Aussparung 3 über die gesamte Höhe des Sitzkissens 1. Die Aussparung 3 wird seitlich von zwei identisch ausgebildeten Schenkeln 1a, 1b des Sitzkissens 1 begrenzt. Das Sitzkissen 1, und damit dessen Schenkel 1a, 1b und die Aussparung 3 sind spiegelsymmetrisch zu einer in Längsrichtung des Sitzkissens 1 verlaufenden Symmetrieebene S.

Das Sitzkissen 1 weist einen aus Schaumstoff bestehenden Kissenkörper 4 auf (dargestellt in Figur 3), der mit einem Überzug 5 überzogen ist, der z.B. aus Leder oder einem textilen Material besteht.

Erfindungsgemäß nimmt die Höhe des Sitzkissens 1 von seinem vorderen Ende zu seinem hinteren Ende kontinuierlich zu.

Dies wird erreicht durch eine Keilform des Kissenkörpers 4, wie in Figur 3 dargestellt. Figur 3 zeigt eine Schnittdarstellung des Kissenkörpers 4 entlang der in Figur 2 mit A bezeichneten Ebene.

Die Unterseite 4a des Kissenkörpers 4, die an der Unterseite 2a des Sitzkissens 1 liegt bzw. diese ausbildet, verläuft in einer Ebene, die in Figur 3 horizontal liegt.

Die Oberseite 4b des Kissenkörpers 4 verläuft in einer zur Unterseite 4a geneigten Ebene, wodurch die Keilform des Sitzkissens 1 gebildet ist. Dementsprechend ist die Höhe H₁ des Kissenkörpers 4 bzw. des Sitzkissens 1 an dessen vorderen Rand geringer als die Höhe H₂ am hinteren Rand des Sitzkissens 1. Dadurch dass auch die Oberseite 4b des Kissenkörpers 4 und damit des Sitzkissens 1 in einer Ebene verläuft, nimmt die Höhe vom vorderen zum hinteren Rand linear mit der Position zu.

Die Fläche des Sitzkissens 1 ist an die Größe der Sitzfläche des Sitzmöbels angepasst. Die Höhe des Sitzkissens 1 variiert im einstelligen cm-Bereich.

Vorteilhaft ist dessen Höhe im Bereich des hinteren Rands 30 - 60 %, insbesondere 40 - 50 % größer ist als dessen Höhe am vorderen Rand.

Im vorliegenden Fall beträgt die Höhe H₁ etwa 5,5 mm, die Höhe H₂ etwa 8 cm.

Vorteilhaft besteht der Kissenkörper 4 aus mehreren übereinander angeordneten Schichten, wobei die Härten der Schichten von unten nach oben abnehmend sind.

Im vorliegenden Fall weist das Sitzkissen 1 zwei übereinander liegende Schichten 6a, 6b auf, die sich jeweils über die gesamte Fläche des Sitzkissens 1 erstrecken.

Die untere Schicht 6a besteht aus einem härteren Schaumstoff als die obere Schicht 6b.

Die untere Schicht 6a ist keilförmig ausgebildet. Die Schichtdicke variiert von einer minimalen Dichtdicke D₁ am vorderen Rand des Sitzkissens 1 bis zu einer maximalen Schichtdicke D₂ am hinteren Rand. Im vorliegenden Fall beträgt die minimale Schichtdicke D₁ etwa 2,5 cm, die maximale Schichtdicke etwa 5 cm.

Die Schichtdicke der oberen Schicht 6b ist konstant und beträgt etwa 3 cm.

Durch die Kombination der Aussparung 3 im Sitzkissen 1 sowie der vom hinteren Rand zum vorderen Rand des Sitzkissens 1 abnehmenden Höhe wird ein gesundheitsfördernder, therapeutischer Effekt erzielt.

Die Aussparung 3 entlastet den Steißbereich einer auf dem Sitzkissen 1 sitzenden Person. Dieser Effekt wird durch die vom hinteren zum vorderen Rand abnehmenden Höhe des Sitzkissens 1 verstärkt.

Dadurch werden Reizungen und Entzündungen von im Mastdarmbereich und Steißbeinbereich liegenden Nerven weitgehend verhindert.

Figur 4 zeigt ein Beispiel einer lebensgroßen Demonstrations-Puppe 7, die die Gestalt eines menschlichen Körpers hat. Auf der Oberfläche sind naturgetreu die Verläufe von sympathischen Nervenbahnen 8 dargestellt, insbesondere durch Farbaufträge oder Aufdrucke.

Dabei können unterschiedliche Nervenbahnen 8 mit unterschiedlichen Farben dargestellt werden.

Weiterhin sind auf der Oberfläche der Demonstrations-Puppe 7 Klebepads 9 fixiert. An diesen Klebepads 9 können nicht dargestellte Informationsträger wie kleine Tafeln befestigt werden. Auf den Tafeln sind Beschriftungen vorhanden, die z.B. die Nervenbahnen 8 bezeichnen oder deren Funktion im menschlichen Körper erläutern.

Mit der Demonstrations-Puppe 7 kann insbesondere die gesundheitsfördernde, therapeutische Wirkung des erfindungsgemäßen Sitzkissens 1 erläutert werden.

### Bezugszeichenliste

- (1): Sitzkissen
- (1a): Schenkel
- (1b): Schenkel
- (2a): Unterseite
- (2b): Oberseite
- (3): Aussparung
- (4): Kissenkörper
- (4a): Unterseite
- (4b): Oberseite
- (5): Überzug
- (6a): untere Schicht
- (6b): obere Schicht
- (7): Demonstrations-Puppe
- (8): Nervenbahn
- (9): Klebepad

- (S): Symmetrieebene

## Patentansprüche

1. Sitzkissen (1), dessen Oberseite (2b) eine Sitzfläche ausbildet, und dessen Unterseite (2a) eine Auflagefläche zur Auflage auf einer Unterlage ausbildet, wobei eine an der Rückseite und der Oberseite (2b) des Sitzkissens (1) ausmündende Aussparung (3) vorhanden ist, die seitlich von zwei Schenkeln (1a, 1b) des Sitzkissens (1) begrenzt ist, und dass die Höhe des Sitzkissens (1) von dessen vorderem Rand zu dessen hinterem Rand kontinuierlich zunimmt, **dadurch gekennzeichnet, dass** dieses einen aus Schaumstoff bestehenden Kissenkörper (4) aufweist, der mit einem Überzug (5) überzogen ist, und dass der Kissenkörper (4) aus mehreren übereinander angeordneten Schichten (6a, 6b) besteht, wobei die Härten der Schichten (6a, 6b) von unten nach oben abnehmend sind, wobei die unterste Schicht (6a) des Kissenkörpers (4) keilförmig ist, und die Schichtdicke der oberen Schicht (6b) konstant ist.

2. Sitzkissen (1) nach Anspruch 1, **dadurch gekennzeichnet, dass** sich die Aussparung (3) über dessen gesamte Höhe erstreckt, und/oder dass die Schenkel (1a, 1b) identisch ausgebildet sind.

3. Sitzkissen (1) nach einem der Ansprüche 1 oder 2, **dadurch gekennzeichnet, dass** dieses eine zu einer in Längsrichtung des Sitzkissens (1) verlaufenden Symmetrieebene (S) spiegelsymmetrische Anordnung bildet.

4. Sitzkissen (1) nach einem der Ansprüche 1 bis 3, **dadurch gekennzeichnet, dass** dieses u-förmig ausgebildet ist.

5. Sitzkissen (1) nach Anspruch 4, **dadurch gekennzeichnet, dass** dieses eine u-förmige Außenkontur aufweist, und dass die Randkontur der Aussparung (3) u-förmig ist.

6. Sitzkissen (1) nach einem der Ansprüche 1 bis 5, **dadurch gekennzeichnet, dass** dieses eine ebene Auflagefläche aufweist, und dass die Oberseite (2b, 4b) des Sitzkissens (1) geneigt zur Auflagefläche verläuft.

7. Sitzkissen (1) nach einem der Ansprüche 1 bis 6, **dadurch gekennzeichnet, dass** dessen Höhe vom vorderen Rand zum hinteren Rand linear zunimmt, und/oder dass dessen Höhe im einstelligen cm-Bereich liegt.

8. Sitzkissen (1) nach einem der Ansprüche 1 bis 7, **dadurch gekennzeichnet, dass** dessen Höhe im Bereich des hinteren Rands 30 - 60 %, insbesondere 40 - 50 % größer ist als dessen Höhe am vorderen Rand.

9. Sitzkissen (1) nach einem der Ansprüche 1 bis 8, **dadurch gekennzeichnet, dass** der Kissenkörper (4) zwei übereinanderliegende Schichten (6a, 6b) aufweist.

10. Sitzkissen (1) nach einem der Ansprüche 1 bis 9, **dadurch gekennzeichnet, dass** dieses Befestigungsmittel aufweist, mittels dessen das Sitzkissen (1) auf der Sitzfläche eines Stuhls oder Hockers befestigt ist.

11. Demonstrations-Puppe (7) in Gestalt eines menschlichen Körpers auf deren Oberfläche der Verlauf von Nervenbahnen (8) des menschlichen sympathischen Nervensystems dargestellt ist, ausgebildet zur Visualisierung der therapeutischen Funktionsweise des Sitzkissens (1) gemäß einem der Ansprüche 1 bis 10.

12. Demonstrations-Puppe (7) nach Anspruch 11, **dadurch gekennzeichnet, dass** auf deren Oberfläche Klebepads (9) vorhanden sind, an welchen Informationsträger fixierbar sind.

13. Demonstrations-Puppe (7) nach einem der Ansprüche 11 oder 12, **dadurch gekennzeichnet, dass** diese lebensgroß ist.

## Claims

1. Seat cushion (1), the upper side (2b) of which forms a seating surface, and the underside (2a) of which forms a support surface for resting on a base, wherein there is a recess (3) opening at the rear and upper side (2b) of the seat cushion (1), which is bounded laterally by two legs (1a, 1b) of the seat cushion (1), and that the height of the seat cushion (1) increases continuously from its front edge to its rear edge, **characterised in that** it has a cushion body (4) made of foam material, which is covered with a cover (5), and that the cushion body (4) consists of several layers (6a, 6b) arranged one above the other, the hardness of the layers (6a, 6b) decreasing from bottom to top, the bottom layer (6a) of the cushion body (4) being wedge-shaped, and the layer thickness of the top layer (6b) being constant.

2. Seat cushion (1) according to claim 1, **characterised in that** the recess (3) extends over its entire height and/or that the legs (1a, 1b) are identical in design.

3. Seat cushion (1) according to one of claims 1 or 2, **characterised in that** it forms a mirror-symmetrical arrangement with respect to a plane of symmetry (S) running in the longitudinal direction of the seat cushion (1).

4. Seat cushion (1) according to one of claims 1 to 3, **characterised in that** it is U-shaped.

5. Seat cushion (1) according to claim 4, **characterised in that** it has a U-shaped outer contour and that the edge contour of the recess (3) is U-shaped.

6. Seat cushion (1) according to one of claims 1 to 5, **characterised in that** it has a flat support surface and that the upper side (2b, 4b) of the seat cushion (1) is inclined towards the support surface.

7. Seat cushion (1) according to one of claims 1 to 6, **characterised in that** its height increases linearly from the front edge to the rear edge, and/or that its height is in the single-digit cm range.

8. Seat cushion (1) according to one of claims 1 to 7, **characterised in that** its height in the area of the rear edge is 30-60%, in particular 40-50%, greater th ely its height at the front edge.

9. Seat cushion (1) according to one of claims 1 to 8, **characterised in that** the cushion body (4) has two superimposed layers (6a, 6b).

10. Seat cushion (1) according to one of claims 1 to 9, **characterised in that** it has a fastening means by means of which the seat cushion (1) is fastened to the seat surface of a chair or stool.

11. Demonstration doll (7) in the shape of a human body, on the surface of which the course of nerve pathways (8) of the human sympathetic nervous system is depicted, designed to visualise the therapeutic functioning of the seat cushion (1) according to one of claims 1 to 10.

12. Demonstration doll (7) according to claim 11, **characterised in that** adhesive pads (9) are provided on its surface to which information carriers can be attached.

13. Demonstration doll (7) according to one of claims 11 or 12, **characterised in that** it is life-size.

## Revendications

1. Coussin de siège (1), dont la face supérieure (2b) forme une surface d'assise et dont la face inférieure (2a) forme une surface d'appui pour reposer sur une base, dans lequel un évidement (3) s'ouvre à l'arrière et sur la face supérieure (2b) du coussin de siège (1), qui est délimité latéralement par deux pieds (1a, 1b) du coussin de siège (1), et que la hauteur du coussin d'assise (1) augmente de manière continue de son bord avant vers son bord arrière, **caractérisé en ce qu'**il comporte un corps de coussin (4) en mousse, qui est recouvert d'une housse (5), et que le corps de coussin (4) se compose de plusieurs couches (6a, 6b) superposées, la dureté des couches (6a, 6b) diminuant de bas en haut, la couche inférieure (6a) du corps de coussin (4) étant en forme de coin et l'épaisseur de la couche supérieure (6b) étant constante.

2. Coussin de siège (1) selon la revendication 1, **caractérisé en ce que** le renfoncement (3) s'étend sur toute sa hauteur et/ou **en ce que** les pieds (1a, 1b) sont de conception identique.

3. Coussin de siège (1) selon l'une des revendications 1 ou 2, **caractérisé en ce qu'**il forme une disposition symétrique par rapport à un plan de symétrie (S) s'étendant dans la direction longitudinale du coussin de siège (1).

4. Coussin de siège (1) selon l'une des revendications 1 à 3, **caractérisé en ce qu'**il est en forme de U.

5. Coussin de siège (1) selon la revendication 4, **caractérisé en ce qu'**il présente un contour extérieur en forme de U et **en ce que** le contour du bord de l'évidement (3) est en forme de U.

6. Coussin de siège (1) selon l'une des revendications 1 à 5, **caractérisé en ce qu'**il présente une surface d'appui plane et **en ce que** la face supérieure (2b, 4b) du coussin de siège (1) est inclinée vers la surface d'appui.

7. Coussin d'assise (1) selon l'une des revendications 1 à 6, **caractérisé en ce que** sa hauteur augmente de manière linéaire du bord avant vers le bord arrière, et/ou **en ce que** sa hauteur est comprise dans une plage de quelques centimètres.

8. Coussin d'assise (1) selon l'une des revendications 1 à 7, **caractérisé en ce que** sa hauteur dans la zone du bord arrière est supérieure de 30 à 60 %, en particulier de 40 à 50 %, à sa hauteur au niveau du bord avant d' .

9. Coussin d'assise (1) selon l'une des revendications 1 à 8, **caractérisé en ce que** le corps du coussin (4) comporte deux couches superposées (6a, 6b).

10. Coussin d'assise (1) selon l'une des revendications 1 à 9, **caractérisé en ce qu'**il comporte un moyen de fixation au moyen duquel le coussin d'assise (1) est fixé à la surface d'assise d'une chaise ou d'un tabouret.

11. Mannequin de démonstration (7) en forme de corps humain, sur la surface duquel est représenté le tracé des voies nerveuses (8) du système nerveux sympathique humain, conçue pour visualiser le fonctionnement thérapeutique du coussin d'assise (1) selon l'une des revendications 1 à 10.

12. Mannequin de démonstration (7) selon la revendication 11, **caractérisé en ce que** des pastilles adhésives (9) sont prévues sur sa surface, sur lesquelles des supports d'information peuvent être fixés.

13. Mannequin de démonstration (7) selon l'une des revendications 11 ou 12, **caractérisé en ce qu'**il est grandeur nature.
